# EUROPÄISCHE PATENTSCHRIFT

(11) **EP 0 802 049 B1**
(45) Veröffentlichungstag und Bekanntmachung des Hinweises auf die Patenterteilung: **17.03.1999**
(21) Anmeldenummer: 96106202.3
(22) Anmeldetag: 19.04.1996
(51) Int. Cl.: B41F 15/08

(54) **Halbton-Druckverfahren und Druckmaschine zu seiner Durchführung**
Half-tone printing method and printing machine for its realization
Procédé d'impression demi-tons et machine d'impression pour sa réalisation

(43) Veröffentlichungstag der Anmeldung: 22.10.1997
(73) Patentinhaber: Schablonentechnik Kufstein Aktiengesellschaft, 6330 Kufstein (AT)
(72) Erfinder: MUNGENAST, Heinz, 6330 Kufstein (AT)
(74) Vertreter: TER MEER STEINMEISTER & PARTNER GbR

(56) Entgegenhaltungen:
- DE-A- 2 605 016
- DE-U- 8 905 925

## Beschreibung

Die Erfindung betrifft ein Halbton-Probedruckverfahren gemäß der im Anspruch 1 genannten Art sowie eine Rotationsschablonen-Druckmaschine gemäß dem Oberbegriff des Patentanspruchs 8.

Aus der EP-A-0 679 510 ist bereits eine Halbton-Druckschablone mit mindestens zwei Bereichen bekannt, die gleichmäßige Schablonenöffnungsstrukturen aufweisen, welche jedoch von Bereich zu Bereich verschieden sind.

Darüber hinaus ist es aus der DE-A- 38 42 419 bekannt, bei einem Siebdruckverfahren mehrere Probedrucke durchzurühren. Eine feste Unterlage kann dabei zum Beispiel eine Trommel sein. Die Probedrucke werden bei diesen Verfahren optimiert, d. h. die Probedrucke werden mit einem Original (optische Soll-Daten) verglichen. In Abhängigkeit von diesem Vergleich wird der Druckparameter "Zustelldruck der Rakel" verändert, bis das gewünschte Ergebnis erreicht ist.

Schablonen für den Textildruck, welche bereichsweise und bedingt durch das zu erzeugende Muster unterschiedliche Farbmengen pro Flächeneinheit auftragen (Halbtondruck), sind allgemein bekannt. Es kann sich bei diesen Schablonen um ebene Schablonen oder um Rotationsdruckschablonen handeln. Diese Schablonen können Siebdruckschablonen, Flexodruckschablonen, Tiefdruckschablonen usw. sein. Allen gemeinsam ist, daß sie in unterschiedlichen Schablonenbereichen gleichmäßige Schablonenöffnungsstrukturen aufweisen, welche jedoch von Bereich zu Bereich verschieden sind. Im Falle von Siebdruckschablonen werden in unterschiedlichen Schablonenbereichen die Sieböffnungen eines mit Abdecklack beschichteten Siebs unterschiedlich weit abgedeckt bzw. freigelegt, um in den jeweiligen Bereichen unterschiedliche Durchlässigkeitsgrade zu erhalten. Das Sieb könnte aber auch von vornherein schon so hergestellt sein, daß es in unterschiedlichen Bereichen unterschiedliche Sieböffnungen aufweist. Letzteres gilt auch für die oben noch genannten Flexodruckschablonen oder Tiefdruckschablonen, bei denen allerdings keine Durchgangsöffnungen vorhanden sind. Hier bezieht sich der Begriff Schablonenöffnungsstruktur auf die in der Oberfläche der genannten Schablonen vorhandenen Vertiefungen.

Als Beispiel sei die Herstellung einer Rotations-Siebdruckschablone näher erläutert. Hier kann entweder ein mit Lack beschichtetes und somit verschlossenes, hohlzylindrisches Rundsieb verwendet und z. B. durch einen Laser, welcher die Lackbeschichtung abträgt, vollflächig oder teilweise geöffnet werden. Falls die Lackschicht polymerisierbar ist, könnte der Laser auch nur zur punktweisen Belichtung der Lackschicht herangezogen werden, um diese auszuhärten. Danach würde ein Entwicklungsvorgang erfolgen, um die nicht belichteten Bereiche der Lackschicht zu entfernen. Möglich ist es aber auch, auf einem mit Lack beschichteten Nickelzylinder (Hohlzylinder) durch Abtragen einerseits oder durch Belichten und Entwickeln des Lacks andererseits ein aus vielen kleinen z. B. sechseckförmigen Rasterpunkten unterschiedlicher Größe bestehendes Muster zu erzeugen. In allen Fällen läßt man einen Laserstrahl etwa nach eng benachbarten Schraubenlinien die Oberfläche des Siebs oder des Hohlzylinders abscannen und pulst den Lasterstrahl. Im Falle des hohlzylindrischen Rundsiebs wird somit der Lack in Form kleiner Öffnungen vom Siebzylinder abgetragen und es überlagert sich dann dem gleichmäßig perforierten Sieb eine ungleichmäßig gelochte Lackstruktur. Die so erzeugte Schablone kann unmittelbar für den Druck eingesetzt werden. Im anderen genannten Fall des vollkommen geschlossenen Mantels eines Hohlzylinders wird eine aus vielen kleinen und getrennten Punkten bestehende Lackstruktur bzw. Schablonenöffnungsstruktur durch die oben genannte Bearbeitung mittels des Laserstrahls erzeugt. Diese Punkte werden mit unterschiedlichen Größen erzeugt, und zwar von Musterbereich zu Musterbereich, und es wird der so gebildete Zylinder einem weiteren galvanischen Prozeß unterzogen, um ihn mit Nickel zu überziehen. Dabei wird Nickel an den freigelegten Stellen des metallischen Mantels des Hohlzylinders abgeschieden, während an den Stellen, an welchen ein Lackpunkt stehengeblieben ist, ein Loch im Nickelüberzug entsteht. Bei diesem galvanischen Prozeß wird somit eine Hülse oder Galvanoschablone mit musterbedingt verteilten Öffnungen von unterschiedlichen Durchmessern in unterschiedlichen Musterbereichen erhalten, weshalb später während des Druckens verschiedene Farbmengen durch die jeweiligen Musterbereiche hindurchtreten.

Im Falle der Lackschablonen entsteht die unterschiedliche Durchlässigkeit der Schablonenbereiche durch verschieden lange Einschalt- oder Ausschaltzeiten des gravierenden Laserstrahls.

Schablonen der oben genannten Art können aber auch durch Aufspritzen einer Flüssigkeit auf den Schablonengrundzylinder erzeugt werden. In diesem Fall entsteht die unterschiedliche Durchlässigkeit der Schablonenbereiche durch verschieden lange Einschalt- oder Ausschaltzeiten einer verwendeten Aufspritzdüse. Beispielsweise ließe sich hierdurch ein gleichmäßig perforiertes Sieb in entsprechender Weise mit Abdecklack beschichten, um unmittelbar unterschiedliche Bereiche mit jeweils unterschiedlichem Durchlässigkeitsgrad zu erhalten. Entsprechendes gilt für die Abdecklackschicht, die zur galvanischen Herstellung eines entsprechenden Siebs auf die geschlossene Oberfläche eines Trägerkörpers gespritzt wird. Bei einem Sieb könnte auf eine polymerisierbare Abdeckschicht zunächst auch eine lichtundurchlässige Flüssigkeit mustergemäß aufgespritzt werden, wonach eine großflächige Belichtung erfolgt. Nach dem Aushärten der nicht abgedeckten Schichtbereiche würde dann ein Entwicklungsvorgang erfolgen.

Eine der hierbei auftretenden Schwierigkeiten ist, daß viele Einstellungen von Betriebsparametern sowohl am Engraver bzw. Laserengraver als auch an der Druckmaschine der Beurteilung und dem Geschick des Graveurs oder des Druckers überlassen bleiben und dadurch gerade im Bereich des Halbtondrucks unbeabsichtigte, starke Abweichungen vom angestrebten Intensitätsverlauf des Halbtondrucks entstehen. Auch wenn eine Halbtonschablone mit den nominell richtigen Öffnungsverhältnissen graviert wurde, also mit den nominell richtigen Durchlässigkeitsverhältnissen bzw. Durchlässigkeitsgraden, kann durch eine unbeabsichtigt falsch eingestellte Druckmaschine oder einer der Druckstationen ein Teil der Farben mit falscher Intensität aufgetragen werden.

Insbesondere bei polychromatischen Drucken führt dies sofort zu einer empfindlichen Störung der Farbwiedergabe, was nichts anderes heißt, als daß jene Farben, deren richtige Wiedergabe auf der Einhaltung genauer Mengenverhältnisse der einzelnen Komponenten beruht, farblich vollkommen falsch reproduziert werden.

Der Erfindung liegt die Aufgabe zugrunde, ein Halbton-Probedruckverfahren anzugeben, um Halbtondrucke störungsfreier bzw. farbgetreuer herstellen zu können. Darüber hinaus ist es Ziel der Erfindung, eine zur Durchführung dieses Halbton-Probedruckverfahrens geeignete Druckmaschine anzugeben.

Ein Halbton-Probedruckverfahren nach der Erfindung enthält folgende Schritte:
- Bereitstellung wenigstens einer Halbton-Druckschablone mit mindestens zwei Bereichen, die gleichmäßige Schablonenöffnungsstrukturen aufweisen, welche jedoch von Bereich zu Bereich verschieden sind;
- Durchführung eines Probedrucks mit einer derartigen Halbton-Druckschablone zur Erzeugung von den jeweiligen Bereichen zugeordneten Druckbildern;
- Vergleich der optischen Daten der mindestens zwei Druckbilder mit entsprechenden Sollwerten; und gegebenenfalls
- Nachstellung von Druckparametern, derart, daß sich die optischen Daten der mindestens zwei Druckbilder beim nächsten Druck den entsprechenden Sollwerten annähern.

Bei den Schablonenöffnungsstrukturen kann es sich um solche handeln, bei denen bereits vorhandene Sieböffnungen durch eine darauf zu liegen kommende Lackschicht mehr oder weniger weit abgedeckt sind. Die Schablonenöffnungsstrukturen können aber auch unmittelbar Sieböffnungen sein, die in den genannten Bereichen jeweils unterschiedliche Größen aufweisen. Schließlich sollen unter Schablonenöffnungsstrukturen auch solche Ausnehmungen bzw. Vertiefungen verstanden werden, die sich in der Oberfläche einer Tief- oder Flexodruckform befinden.

Der genannten Vergleich der optischen Daten der jeweiligen Druckbilder mit den entsprechenden Sollwerten kann z. B. durch den Drucker visuell erfolgen. Er ist sehr einfach durch Anlegen eines Vergleichsmusters möglich, welches die richtigen optischen Daten aufweist. Für diesen Vergleich ist dann allerdings die Druckmaschine stillzusetzen.

Als optische Daten werden vorzugsweise die Farbwerte und/oder die Farbintensitäten herangezogen. Sie sind sehr einfach auch visuell zu erfassen und zu beurteilen.

In Weiterbildung der Erfindung können die optischen Daten der jeweiligen Druckbilder aber auch elektronisch ausgemessen werden, wobei auch der Vergleich der optischen Daten mit den entsprechenden Sollwerten sowie die Nachstellung der Druckparameter automatisch durchgeführt werden kann. Dies ermöglicht einen unterbrechungsfreien Betrieb der Druckmaschine und somit einen schnelleren Druckanlauf.

Prinzipiell ist es möglich, für den genannten Vergleich Bereiche innerhalb des zu druckenden Halbtonmusters heranzuziehen, sofern die Lage dieser Bereiche bekannt ist bzw. vorgegeben wird. Eine optische Meßeinrichtung zur Messung der optischen Daten der Druckbilder in den jeweiligen Bereichen müßte dann in diese Bereiche verfahren werden.

In Weiterbildung der Erfindung kommen nun die genannten Bereiche außerhalb des eigentlichen Musterbereichs der Halbton-Druckschablone zu liegen, so daß die entsprechenden Druckbilder, die diesen Bereichen zugeordnet sind, außerhalb des eigentlichen Halbtonmusters gedruckt werden. Dies hat den Vorteil, daß bei vorgegebener Lage der genannten Bereiche bzw. Druckbilder die optische Meßeinrichtung an der Druckmaschine stationär angeordnet werden kann, was den Aufbau der Druckmaschine vereinfacht.

Die genannten Bereiche außerhalb des eigentlichen Musterbereichs der Halbton-Druckschablone sollen nachfolgend als Flächenmarken bezeichnet werden. In diesen Flächenmarken sind also jeweils gleichmäßige Schablonenöffnungsstrukturen vorhanden, die jedoch von Flächenmarke zu Flächenmarke unterschiedlich sind. Die jeweils unter Verwendung der Flächenmarken erhaltenen Druckbilder auf der Warenbahn werden nachfolgend als Flächenmarkenabbilder bezeichnet. Dabei können die Flächenmarken unmittelbar aneinander liegen oder getrennt bzw. im Abstand voneinander angeordnet sein.

Nicht zuletzt sei darauf hingewiesen, daß als Halbton-Druckschablonen natürlich auch zylindrische Schablonen zum Einsatz kommen können.

Im Zusammenhang mit zylindrischen Halbtonschablonen ist es bereits bekannt, Druckmarken am stirnseitigen Rand des Musterbereichs vorzusehen. Diese Druckmarken haben die Aufgabe, das Rapportieren der Schablonen während der Anlaufphase eines Drucks zu erleichtern. Während dieser Phase müssen die auf eine Warenbahn gedruckten Motive jeder Schablone eines Satzes bildmäßig miteinander in Übereinstimmung gebracht werden. Um dies möglichst rasch durchführen zu können, ist es immer schon notwendig gewesen, einfache Figuren, wie etwa konzentrisch ineinander druckende Kreisringe, zu beobachten. Da ein Bildmotiv selten solche Figuren aufweist, hat der Druckschablonenhersteller schon bisher solche Figuren am Rand der Schablone vorgesehen.

Nach einer Variante der Erfindung wird jetzt vorgeschlagen, zusätzlich zu den an sich bekannten Druckmarken (Picos) am Rand des Musterbereichs auch noch die genannten Flächenmarken bzw. Halbtonmarken vorzusehen, mit welchen bestimmte, vorgegebene Farbintensitäten bzw. Farben erzielt werden sollen, wenn mit der Schablone gedruckt wird. Wie bereits erwähnt, bestehen diese Flächenmarken aus kleinen Flächen, die mit unterschiedlicher, aber vorbestimmter Durchlässigkeit graviert werden und die bei richtiger Einstellung aller Parameter an der Druckmaschine beim Druck mit einer solchen Schablone eine festgelegte und daher überprüfbare Folge von Farbwerten sowie Farbintensitäten aus dem Bereich von 0 bis 100 % ergeben.

Eine Folge von Flächenmarken weist z. B. unterschiedliche Durchlässigkeiten bzw. Durchlässigkeitsgrade beispielsweise aus den Werten 10, 25, 50, 75 und 100 % auf. Stimmt die Farbe bzw. Farbintensität an diesen Stellen dann nicht mit den festgelegten Soll-Farben bzw. Soll-Intensitäten überein, kann der Drucker die Einstellparameter des jeweiligen Farbwerks verändern. Auch eine automatische Messung und Neueinstellung ist möglich, wie bereits erwähnt.

Im Fall der Anwendung der Erfindung an einer Druckmaschine zählen zu den Druckparametern eines Farbwerks der Anpreßdruck der Rakel bzw. bei Streichrakeln der Krümmungsverlauf der Streichlippe, die Druckgeschwindigkeit, der Rakeldurchmesser, die Farbsumpfhöhe und die Farbviskosität. Bei Streichrakeln kann deren Form, genauer gesagt der Krümmungsverlauf der Streichrakellippe, durch stärkeres oder schwächeres Niederdrücken der Rakel an den Stirnseiten der Schablone verändert werden. Bei Druckmaschinen mit magnetischer Rakelanziehung kann die Anpressung der Rollrakel durch Verstärken oder Abschwächen des Magnetfelds verändert werden. Der Durchmesser einer Rollrakel, also deren Form, kann allerdings nur durch Austauschen der Rakel selbst verändert werden. Die Änderung der Viskosität der Farbpaste ist im allgemeinen am umständlichsten, da dieses meist eine komplette Reinigung der Druckstation erfordert.

Um ein Halbtonmuster richtig gravieren zu können, wird zunächst durch eine Folge von Probedrucken mit Gravuren, die verschiedene Durchlässigkeiten aufweisen, ein Test-Halbtondruck angefertigt. Dieser wird anschließend ausgemessen, d. h., die Intensität des Farbauftrags wird ermittelt, und die Lage des Farbwerts in einem für die Farbbestimmung geeigneten Farbsystem wird festgestellt. Derartige Farbsysteme sind bekannt und z. B. unter DIN 5033 und DIN 6164 genormt. Zweckmäßigerweise wird man diesen Probedruck auf einer Druckmaschine durchführen, welche entweder von vornherein die spätere Produktionsmaschine ist oder dieser zumindest in der Bauart entspricht. Auch die Gravurart der Testschablonen wird der Art der Gravur der in Aussicht genommenen Produktionsschablonen entsprechen. Schließlich wird man die Testdrucke so anfertigen, daß die früher genannten Einstellparameter der Druckmaschine in vorgegebenen Grenzen stufenweise variiert werden. Bei der Auswertung solcher Testdrucke erhält man dann tabellarische Zuordnungen von Farbintensitäten zu Öffnungsverhältnissen der Gravur. Zu jeder Tabelle gehören aber außerdem bestimmte Werte der oben angegebenen Einstellparameter.

Für die Herstellung eines Druckschablonensatzes, mit welchem ein Halbtonmuster erzeugt werden soll, wird man aus den erstellten Tabellen jene auswählen, aus welcher sowohl eine ausreichende Variationsbreite der erzielten Farbintensitäten als Funktion der Gravuröffnungsverhältnisse hervorgeht als auch erkennbar ist, daß durch Variation der Einstellparameter der Druckmaschine eine weitere, zusätzliche Veränderung der Farbintensitäten in Richtung geringerer und größerer Intensitäten möglich ist. Auf jeder der so erzeugten Schablonen werden somit Flächenmarken vorgesehen, wobei jede der Flächenmarken eine einheitliche Durchlässigkeit aufweist, diese Durchlässigkeit sich aber von jener der nächsten Flächenmarke unterscheidet.

Rüstet man jetzt eine Druckmaschine mit diesem Schablonensatz auf und beginnt zu drucken, dann wird am besten der Farbwert bzw. die Farbintensität des Drucks unter den Flächenmarken entweder sofort nach jeder Schablone durch eine Leseeinrichtung (Videokamera, Farbscanner) ausgelesen oder spätestens am Ende der Maschine, also beim Maschinenauslauf durch ein Meßgerät, welches für alle Druckstationen gemeinsam vorgesehen ist. Wie bereits erwähnt, kann aber auch ein geübter Drucker den Farbausfall visuell abschätzen und eine Berichtigung der Druckparameter von Hand vornehmen. Gegebenenfalls geschieht dies unter Zuhilfenahme eines Vergleichsmusters. Die maschinelle Ausmessung des Farbausfalls und die computergesteuerte Verarbeitung dieses Meßergebnisses wird man dann vorsehen, wenn die Druckmaschine so ausgerüstet ist, daß zumindest einige der genannten Einstellparameter durch Servomechaniken oder Stellmotore verändert werden können.

Für den Fall, daß keine Flächenmarken am Rand der Schablone vorhanden sind, und als Ersatz dieser Flächenmarken Bereiche des tatsächlichen Schablonenmusters dienen sollen, muß die Meßeinrichtung, um die mit diesen Bereichen gedruckten Druckbilder ausmessen zu können, auf der Druckmaschine verfahrbar angeordnet sein. Ihr Fahrweg kann dann computergesteuert eingestellt werden.

Insgesamt zeichnet sich also eine Rotationsschablonen-Druckmaschine nach der Erfindung aus durch eine optische Meßeinrichtung zur Messung optischer Daten in vorgegebenen Bereichen des Halbtondrucks, die gleichmäßige Schablonenöffnungsstrukturen aufweisen, die von Bereich zu Bereich verschieden sind; und eine Steuereinrichtung zur Veränderung von Druckparametern in Abhängigkeit der jeweils gemessenen optischen Daten der mindestens zwei Bereiche, um die optischen Daten der mindestens zwei Bereiche einem jeweiligen Sollwert anzunähern.

Die Erfindung wird nachfolgend unter Bezugnahme auf die Zeichnung näher beschrieben. Es zeigen:
**Figur 1** eine zur Durchführung des erfindungsgemäßen Verfahrens verwendete Halbton-Rotationsdruckschablone;
**Figur 2** eine erfindungsgemäße Rotationsdruckschablonen-Druckmaschine;
**Figur 3** ein einzelnes Farbwerk der Druckmaschine nach Figur 2;
**Figur 4** Einzelheiten des Farbwerks nach Figur 3; und
**Figur 5** eine weitere Ausführungsform eines Farbwerks.

Die Figur 1 zeigt eine Halbton-Rotationsdruckschablone 1, welche in ihrem mittleren Teil 2 mit einer Mustergravur 3 ausgestattet ist, die unterschiedliche Durchlässigkeitsverhältnisse in unterschiedlichen Bereichen aufweist. Am stirnseitigen Rand der Halbton-Rotationsdruckschablone 1 befinden sich mehrere, hier getrennte Flächenmarken 4, die jeweils eine gleichmäßige Durchlässigkeit aufwiesen, wobei sich jedoch die Durchlässigkeiten von Flächenmarke 4 zu Flächenmarke 4 unterscheiden. Dabei müssen die Durchlässigkeiten der Flächenmarken 4 aber nicht mit genau jenen Durchlässigkeiten identisch sein, welche in der Mustergravur 3 vorkommen. Die Flächenmarken 4 sind nichts anderes als vorgegebene Gravurbereiche, in denen sich Schablonenöffnungen mit einer Größe befinden, die im Vergleich zu einer Normgröße kleiner sind. Besteht die Halbton-Rotationsdruckschablone 1 z. B. aus einem zylindrischen Sieb, dessen gleichförmige Siebstruktur durch eine Lackschicht abgedeckt ist, so sind im Bereich der Flächenmarken 4 die Sieböffnungen jeweils unterschiedlich weit von der Lackschicht abgedeckt, um in unterschiedlichen Flächenmarken 4 unterschiedliche Durchlässigkeiten zu erreichen. Außerdem ist noch eine Druckmarke 5 (Pico) vorgesehen, die hier durch einen Kreisring verwirktlicht ist und welche zur leichteren Herbeiführung eines paßgenauen Drucks der auf einer Druckmaschine hintereinander angeordneten Schablonen 1 dient. Auch diese Druckmarke 5 liegt am stirnseitigen Rand der Halbton-Rotationsdruckschablone 1 außerhalb der Mustergravur 3.

Wird mit Hilfe einer derartigen Halbton-Rotationsdruckschablone 1 ein Probedruck durchgeführt, so kann an die abgedruckten Flächenmarken 4 zum Zweck der visuellen Beurteilung der Gravur ein Vergleichsnormal angehalten werden, welches z. B. aus tonwertrichtig bedrucktem Stoff besteht. Bei einem solchen visuellen Vergleich muß die Druckmaschine natürlich stillgesetzt werden. Stellt sich heraus, daß die abgedruckten Flächenmarken 4, also die jeweiligen Druckbilder der Flächenmarken 4 vom jeweiligen Vergleichsnormal abweichen, so werden Druckparameter entsprechend nachgestellt, derart, daß sich beim nächsten Druck die abgedruckten Flächenmarken besser in Übereinstimmung mit den jeweiligen Vergleichsnormalen befinden.

In Fig. 2 ist eine Rotationsschablonendruckmaschine 6 gezeigt, auf welcher mehrere gemäß Fig. 1 ausgerüstete Schablonen 1 eingesetzt werden. Bei einer solchen Maschine 6 werden die Schablonen 1 über Zahnräder 7 und Rapportiergetriebe 8 angetrieben, so daß diese synchron mit der unter den Schablonen 1 durch die Maschine 6 geführten Warenbahn 9 bzw. der Druckdecke 10 laufen. Die Zahnräder 7 sind an Schablonenköpfen befestigt, die in die Stirnseite der Schablonen 1 eingeklebt werden. Die Warenbahn 9 wird auf die Druckdecke 10 mit einem sehr leicht ablösbaren Kleber aufgeklebt und diese wird dahervon der Druckdecke 10 während des Drucks festgehalten. Die Druckdecke 10 ist ein sehr breites Gummigewebe-Transportband mit einer sehr glatten Oberfläche und mit einem möglichst gleichmäßigen Biegeverhalten über die Breite. Diese Druckdecke 10 läuft über zwei Umlenkwalzen 11 und 15, welche von der Druckdecke 10 umschlungen werden. Die hintere Umlenkwalze 15 wird von einem Gleichstrommotor 16 angetrieben. Diese Umlenkwalze zieht die Druckdecke 10 unter den Schablonen 1 hindurch. Die vordere Umlenkwalze 11 wird von der Druckdecke 10 angetrieben. Die Umlenkwalze 11 treibt die einzelnen Rapportiergetriebe 8 über ein dieser Fig, 2 durch die Seitenwand 14 verdecktes Kegelradgetriebe und eine ebenso verdeckte Vorgelegewelle. Durch diese Anordnung wird der erwähnte Synchronlauf zwischen Schablonen 1 und zu bedruckender Warenbahn 9 erreicht. Die Flächenmarken 4 Jeder Schablone 1 werden zusammen mit dem Muster auf die Warenbahn 9 aufgedruckt und ergeben dort Flächenmarkenabbilder 12. Eine Videokamera 13 ist am Ende der Druckmaschine 6 auf deren Seitenwand 14 montiert und vermißt laufend die Farbwerte und -intensitäten der Flächenmarkenabbilder 12. Die aufgenommenen Videobilder werden an einen Rechner 17 über eine Datenleitung 18 gesendet. Wird eine Abweichung des Farbtons oder der Farbintensität vom Rechner 17 festgestellt, dann wird entweder über die Signalleitung 19 ein Regler 20 nachgestellt, der die Geschwindigkeit des Gleichstrommotors 16 beeinflußt, oder es wird über die Signalleitung 21 eine Servomechanik beeinflußt, welche die Stellung oder den Andruck einer der in den Schablonen 1 montierten Rakeln verändert.

In Fig. 3 wird ein einzelnes Farbwerk der Rotationsschablonendruckmaschine 6 gezeigt. Auch bei diesem Beispiel ist die Schablone 1 mit Flächenmarken 4 ausgerüstet. Kleine Rollen 22 stützen die Schablone 1 so in ihren Enden, daß die Schablone 1 ihre Lage gegenüber der Maschine 6 nicht verändern kann. Diese Rollen 22 sind in Rollenböckchen 23 gelagert, welche entlang von Gleitführungen 24 verstellt und so auf verschiedene Schablonendurchmesser eingestellt werden können. An den beiden äußeren Enden der Schablone 1 sind Zahnräder 25 auf die Schablone 1 aufgesteckt und drehfest mit ihr verbunden. In den Seitenwänden 14 sind auf beiden Seiten der Maschine 6 Rapportiergetriebe untergebracht. Von diesen Getrieben ist aber nur das mit der Schablone 1 kämmende Zahnrad 26 zu erkennen. In Längsrichtung der Maschine 6, genauer in der Transportrichtung der Druckdecke 10 und der Warenbahn 9, laufen die Vorgelegewellen 27. Oberhalb der rechten Seitenwand 14 befindet sich eine Servomechanik 28 für das Verschwenken einer in der Schablone 1 vorgesehenen Streichrakel 29. Auch ein Lagerbock 30 dieser Streichrakel 29 ist in vertikaler Richtung servomechanisch verstellbar. Zu beiden Einrichtungen führt jeweils eine Signalleitung 21, welche vom Rechner 17 kommt und über welche den beiden Servomechaniken die erforderlichen Verstellbefehle zugeleitet werden.

In Fig. 4 gelten die gleichen Bezeichnungen wie in Fig. 3. Die Höhenverstellung der Streichrakel 29 wird durch eine Doppelschwinge 32 vorgenommen. die an ihrem linken Ende in einem festen Lagerbock 33 drehbar gehalten wird und deren rechtes Ende durch die Servomechanik 34 angehoben oder abgesenkt werden kann. An das auskragende Ende einer Einfachschwinge 35 greift die Servomechanik 28 an. Wird dieses Ende durch die Servomechanik 28 gehoben oder gesenkt, dann wird die drehbar in der Doppelschwinge 32 gelagerte Streichrakel 29 verschwenkt, An der Streichrakel 29 ist das dünne deformierbare Rakelblatt 36 befestigt. Wird die Streichrakel 29 abgesenkt, dann ändert sich die Krümmung des Rakelblatts 36 und vor allem der Keilwinkel, welchen das Ende des Rakelblatts 36 mit der Schablone 1 einschließt. Durch das Verschwenken der Streichrakel 29 kann vor allem die Zone des Farbaustritts aus der Schablone 1 in deren Drehrichtung vor- oder zurückverlagert werden. Beide Parameter beeinflussen die Menge an Farbstoff, der aus der Schablone 1 austritt bzw. in die Warenbahn 9 eintritt. Der Außendurchmesser der Schablone 1 entspricht dem Teilkreisdurchmesser des Zahnrads 25, welches auf die Schablone 1 aufgesteckt ist und mit dem Zahnrad 26 des Rapportiergetriebes kämmt.

In Fig. 5 wird der Querschnitt einer Rotationsschablonendruckstation gezeigt, bei welcher eine Rollrakel 36 im Inneren einer Schablone 1 durch Elektromagnete 38 gegen die Innenwand der Schablone 1 drückt, wodurch diese wiederum an die Warenbahn 9 und die Druckdecke 10 angepreßt wird. Die Druckdecke 10 läuft oberhalb eines Drucktisches 37. Die Enden der Kerne 39 der Elektromagnete 38 münden in eine Nut 41 des Drucktisches 37, damit sie bei Erwärmung und die dadurch bedingte Ausdehnung nicht ungleichmäßig von unten gegen die Druckdecke 10 anstehen und einen streifigen Farbausfall verursachen; eine Aufheizung durch die Wicklungskörper 40 ist bei dieser Bauart nämlich nicht vermeidbar. Elektrisch wird der Wicklungskörper 40 über die Zuleitungen 47 an eine spannungsveränderliche Gleichstromquelle 48 angeschlossen. Vor der Rakelrolle 36 liegt Farbe in Form eines Sumpfes 42. Flüssige Farbe aus dem Sumpf 42 wird von der bewegten Wand der Schablone 1 und ebenso von der Wand der sich im allgemeinen ebenfalls drehenden Rakelrolle 36 in den konischen Spalt zwischen Rakelrolle 36 und Schablone 1 eingezogen und durch die musterbedingten Öffnungen der Schablone 1 in die Warenbahn 9 gepreßt. Damit ein hoher magnetischer Fluß möglichst widerstandsfrei und frei von Streuungen durch die magnetische Rakelrolle 36 geleitet wird, sind die in Längsrichtung der Schablone 1 angeordneten Magnete 38 abwechselnd gepolt und an ihren unteren Enden durch ein magnetisches Joch 43 verbunden. Zur statischen Aussteifung des Drucktisches 37 dient der Hohlträger 44. Dieser und der Drucktisch 37 sind aus einem magnetisch nicht leitenden Material, etwa Aluminium, hergestellt. Die Rollrakel 36 wird durch eine Anschlagleiste 45, den im Farbsumpf 42 erzeugten Flüssigkeitsdruck und den magnetischen Kräften in ihrer Position gehalten. Durch Verschwenken des Halterungsrohrs 46 kann diese Position geringfügig verändert werden. Die magnetischen Kräfte bei dieser Anordnung bestimmen die Kraft, mit welcher die Rollrakel 36 gegen die Wand der Schablone 1 gezogen wird. Durch diese Magnetkraft wird dann auch der Schlupf der Rakelrolle 36 gegenüber dieser Wand eingestellt. Je höher die Magnetkraft ist, desto geringer ist der Schlupf, also die Geschwindigkeitsdifferenz zwischen Rollrakel 36 und Schablonenwand. Auch die Spalthöhe an der engsten Stelle zwischen Rakel 36 und Schablonenwand wird stark durch diese Kraft beeinflußt und damit wird die Höhe des hydrodynamisch aufgebauten Drucks bestimmt. Ebenso wird aber auch die Verdichtung der Warenbahn 9 beeinflußt und damit der Strömungswiderstand, welchen die Warenbahn 9 dem Eindringen des Farbstoffs entgegensetzt.

Die verschiedenen Einflußfaktoren wirken hier ebenso wie bei dem Streichrakeldruck sehr komplex zusammen, es kann jedoch immer durch die Veränderung der magnetischen Anpressung einer Rollrakel oder der Krümmung einer Streichrakel, der Lage der Rakelrolle oder der Streichrakel und der Druckgeschwindigkeit die Menge des Farbstoffs, welcher aus der Schablone 1 austritt und in die Warenbahn 9 eindringt, verändert und somit der Farbeinfall eines Halbtondruckes oder eines polychromatischen Druckes gesteuert werden.

## Patentansprüche

1. Halbton-Probedruckverfahren mit folgenden Schritten:
- Bereitstellung wenigstens einer Halbton-Druckschablone (1) mit mindestens zwei Bereichen (4), die gleichmäßige Schablonenöffnungsstrukturen aufweisen, welche jedoch von Bereich zu Bereich verschieden sind;
- Durchführung eines Probedrucks mit einer derartigen Halbton-Druckschablone (1) zur Erzeugung von den jeweiligen Bereichen (4) zugeordneten Druckbildern (12);
- Vergleich von optischen Daten der mindestens zwei Druckbilder (12) mit entsprechenden Sollwerten; und gegebenenfalls
- Nachstellung von Druckparametern, derart, daß sich die optischen Daten der mindestens zwei Druckbilder (12) beim nächsten Druck den entsprechenden Sollwerten annähern.

2. Halbton-Druckverfahren nach Anspruch 1, **dadurch gekennzeichnet,** daß die optischen Daten der jeweiligen Druckbilder (12) elektronisch ausgemessen werden.

3. Halbton-Druckverfahren nach Anspruch 2, **dadurch gekennzeichnet,** daß der Vergleich der optischen Daten mit den entsprechenden Sollwerten sowie die Nachstellung der Druckparameter automatisch erfolgt.

4. Halbton-Druckverfahren nach Anspruch 1, 2 oder 3, **dadurch gekennzeichnet**, daß als optische Daten die Farbwerte und/oder die Farbintensitäten herangezogen werden.

5. Halbton-Druckverfahren nach einem der Ansprüche 1 bis 4, **dadurch gekennzeichnet**, daß die genannten Bereiche (4) außerhalb des eigentlichen Musterbereichs (3) der Halbton-Druckschablone (1) liegen.

6. Halbton-Druckverfahren nach Anspruch 5, **dadurch gekennzeichnet,** daß die Bereiche (4) im Abstand voneinander liegen.

7. Halbton-Druckverfahren nach einem der Ansprüche 1 bis 6, **dadurch gekennzeichnet**, daß als Halbton-Druckschablone (1) eine zylindrische Schablone verwendet wird.

8. Rotationsschablonen-Druckmaschine mit
- einer Lager- und Antriebseinrichtung (7, 8) zum Lagern und Drehen wenigstens einer Halbton-Rotationsdruckschablone (1); und
- einer Druckdecke (10) für eine Warenbahn (9), auf der ein Halbtondruck mittels der Halbton-Rotationsdruckschablone (1) erzeugbar ist; gekennzeichnet durch
- eine optische Meßeinrichtung (13) zur Messung optischer Daten in vorgegebenen Bereichen des Halbtondrucks, die gleichmäßige Schablonenöffnungsstrukturen aufweisen, die jedoch von Bereich zu Bereich verschieden sind und
- einer Steuereinheit (17, 20) zur Veränderung von Druckparametern in Abhängigkeit der jeweils gemessenen optischen Daten der mindestens zwei Bereiche (4), um die optischen Daten der mindestens zwei Bereiche (4) einem jeweiligen Sollwert auzunähern.

9. Rotationsschablonen-Druckmaschine nach Anspruch 8, **dadurch gekennzeichnet**, daß die Steuereinheit (17, 20) eine Vergleichsstufe zum Vergleich der gemessenen optischen Daten mit optischen Sollwertdaten sowie eine Stellstufe zur Veränderung der Druckparameter abhängig vom Vergleichsergebnis enthält.

10. Rotationsschablonen-Druckmaschine nach Anspruch 8 oder 9, **dadurch gekennzeichnet**, daß die Meßeinrichtung (13) als optische Daten Farbwerte und/oder Farbintensitäten mißt.

11. Rotationsschablonen-Druckmaschine nach einem der Ansprüche 8 bis 10, **dadurch gekennzeichnet**, daß die Meßeinrichtung (13) eine Videokamera aufweist.

12. Rotationsschablonen-Druckmaschine nach einem der Ansprüche 8 bis 11, **dadurch gekennzeichnet**, daß sie mehrere Halbton-Rotationsdruckschablonen (1) aufnehmen kann.

13. Rotationsschablonen-Druckmaschine nach Anspruch 12, **dadurch gekennzeichnet**, daß für alle Halbton-Rotationsdruckschablonen (1) eine gemeinsame Meßvorrichtung (13) vorhanden ist.

14. Rotationsschablonen-Druckmaschine nach Anspruch 12, **dadurch gekennzeichnet**, daß jeder Halbton-Rotationsdruckschablone (1) eine eigene Meßvorrichtung (13) zugeordnet ist.

15. Rotationsschablonen-Druckmaschine nach Anspruch 13 oder 14, **dadurch gekennzeichnet**, daß die eine oder die mehreren Meßvorrichtungen (13) auf den Rand der Warenbahn (9) ausgerichtet sind.

## Claims

1. Half-tone proof printing process having the following steps:
- provision of at least one half-tone printing stencil (1) having at least two regions (4), which have stencil opening structures which are uniform but different from region to region;
- carrying out a proof print, using such a half-tone printing stencil (1), to produce printed images (12) associated with the respective regions (4);
- comparison of optical data of the at least two printed images (12) with corresponding desired values; and, if appropriate,
- readjustment of printing parameters in such a way that the optical data of the at least two printed images (12) in the case of the next print approach the corresponding desired values.

2. Half-tone printing process according to Claim 1, characterized in that the optical data of the respective printed images (12) are measured electronically.

3. Half-tone printing process according to Claim 2, characterized in that the comparison of the optical data with the corresponding desired values, and the readjustment of the printing parameters, are carried out automatically.

4. Half-tone printing process according to Claim 1, 2 or 3, characterized in that the colour values and/or the colour intensities are used as optical data.

5. Half-tone printing process according to one of Claims 1 to 4, characterized in that the said regions (4) lie outside the actual pattern region (3) of the half-tone printing stencil (1).

6. Half-tone printing process according to Claim 5, characterized in that the regions (4) lie at a distance from one another.

7. Half-tone printing process according to one of Claims 1 to 6, characterized in that a cylindrical stencil is used as half-tone printing stencil (1).

8. Rotary screen-printing machine having
- a bearing and drive device (7, 8) for the bearing and rotation of at least one half-tone rotary printing stencil (1); and
- an underblanket (10) for a material web (9), on which a half-tone print can be produced by means of the half-tone rotary printing stencil (1); characterized by
- an optical measuring device (13) for measuring optical data in prescribed regions of the half-tone print which have stencil opening structures which are uniform but different from region to region, and
- a control unit (17, 20) for altering printing parameters as a function of the respectively measured optical data of the at least two regions (4), in order to make the optical data of the at least two regions (4) approach a respective desired value.

9. Rotary screen-printing machine according to Claim 8, characterized in that the control unit (17, 20) contains a comparison stage for comparing the measured optical data with optical desired value data, and an actuation stage for altering the printing parameters as a function of the result of the comparison.

10. Rotary screen-printing machine according to Claim 8 or 9, characterized in that the measuring device (13) measures colour values and/or colour intensities as optical data.

11. Rotary screen-printing machine according to one of Claims 8 to 10, characterized in that the measuring device (13) has a video camera.

12. Rotary screen-printing machine according to one of Claims 8 to 11, characterized in that it can accommodate a plurality of half-tone rotary printing stencils (1).

13. Rotary screen-printing machine according to Claim 12, characterized in that there is a common measuring device (13) present for all the half-tone rotary printing stencils (1).

14. Rotary screen-printing machine according to Claim 12, characterized in that each half-tone rotary printing stencil (1) is assigned its own measuring device (13).

15. Rotary screen-printing machine according to Claim 13 or 14, characterized in that the one measuring device (13) or the plurality of measuring devices (13) are directed towards the edge of the material web (9).

## Revendications

1. Procédé d'impression d'épreuve en demi-tons présentant les étapes ci-après :
- préparation d'au moins un patron d'impression demi-tons (1) ayant au moins deux zones (4) qui présentent des structures à ouvertures de patron régulières, en étant cependant différentes d'une zone à une autre;
- réalisation d'une impression d'épreuve avec un tel patron d'impression à demi-tons (1) pour générer des images d'impression (12) associés aux zones (4) respectives;
- comparaison des données optiques des au moins deux images d'impression (12) avec des valeurs de consigne correspondantes; et, le cas échéant
- réajustement de paramètres d'impression de manière que les au moins deux images d'impression (12) s'approchent des valeurs de consigne correspondantes à l'occasion de l'impression subséquente.

2. Procédé d'impression à demi-tons selon la revendication 1, caractérisé en ce que les données optiques des images d'impression (12) respectifs sont mesurées électroniquement.

3. Procédé d'impression à demi-tons selon la revendication 2, caractérisé en ce que la comparaison entre les données optiques et les valeurs de consigne correspondantes ainsi que le réajustement des paramètres d'impression s'effectuent automatiquement.

4. Procédé d'impression à demi-tons selon la revendication 1, 2 ou 3, caractérisé en ce qu'on exploite comme données optiques les valeurs de couleur et/ou les intensités de couleur.

5. Procédé d'impression à demi-tons selon l'une des revendication 1 à 4, caractérisé en ce que les zones (4) citées sont situées à l'extérieur de la zone de modèle (3) proprement dite du patron d'impression à demi-tons (1).

6. Procédé d'impression à demi-tons selon la revendication 5, caractérisé en ce que les zones (4) sont situées à distance les unes des autres.

7. Procédé d'impression à demi-tons selon l'une des revendications 1 à 6, caractérisé en ce que l'on utilise comme patron d'impression à demi-tons (1) un patron cylindrique.

8. Machine à imprimer à patron rotatif, comportant
- un dispositif de tourillonnement et d'entraînement (7, 8) destiné au tourillonnement et à la rotation d'au moins un patron d'impression à rotation à demi-tons (1); et
- une couverture d'impression (10) pour une bande de matériau (9) sur laquelle une impression en demi-tons peut être produite au moyen du patron d'impression à rotation à demi-tons (1); caractérisée par
- un dispositif de mesure optique (13) destiné à mesurer les données optiques dans des zones prédéterminées de l'impression à demi-tons, qui présentent des structures d'ouverture de patron régulières qui cependant sont différentes d'une zone à une autre zone, et
- une unité de commande (17, 20) destinée à modifier les paramètres d'impression en fonction des données optiques chaque fois mesurées, au moins deux zones (4), pour que les données optiques des au moins deux zones (4) s'approchent d'une valeur de consigne respective.

9. Machine à imprimer à patron rotatif selon la revendication 8, caractérisée en ce que l'unité de commande (17, 20) contient un étage comparateur destiné à comparer les données optiques mesurées à des données de valeur de consigne optiques, ainsi qu'un étage de réglage destiné à modifier les paramètres d'impression en fonction du résultat de la comparaison.

10. Machine à imprimer à patron rotatif selon la revendication 8 ou 9, caractérisée en ce que le dispositif de mesure (13), mesure à titre de données optiques, des valeurs de couleur et/ou des intensités de couleur.

11. Machine à imprimer à patron rotatif selon l'une des revendications 8 à 10, caractérisée en ce que le dispositif de mesure (13) présente une caméra vidéo.

12. Machine à imprimer à patron rotatif selon l'une des revendications 8 à 11, caractérisée en ce qu'il peut recevoir plusieurs patrons d'impression à rotation à demi-tons (1).

13. Machine à imprimer à patron rotatif selon la revendication 12, caractérisée en ce qu'un dispositif de mesure (13) commun est prévu pour tous les patrons d'impression à rotation à demi-tons (1).

14. Machine à imprimer à patron rotatif selon la revendication 12, caractérisée en ce qu'à chaque patron d'impression à rotation à demi-tons (1) est associé un dispositif de mesure (13) propre.

15. Machine à imprimer à patron rotatif selon la revendication 13 ou 14, caractérisée en ce que le ou les dispositifs de mesure (13) prévus en plusieurs exemplaires sont dirigés sur le bord de la bande de matériau (9).
